# EUROPÄISCHE PATENTANMELDUNG

(11) **EP 1 176 258 A1**
(43) Veröffentlichungstag der Anmeldung: **30.01.2002**
(21) Anmeldenummer: 01116795.4
(22) Anmeldetag: 23.07.2001
(51) Int. Cl.: E02D 5/80

(54) **Erdanker**

(30) Priorität: 28.07.2000 DE 20013087 U
(71) Anmelder: PLICA WERKZEUGFABRIK AG, 8753 Mollis (CH)
(72) Erfinder: Jenny, Rudolf, 8753 Mollis (CH)
(74) Vertreter: Sties, Jochen, Dipl.-Ing.

(57) **Zusammenfassung**

Die Erfindung betrifft einen Erdanker mit einem Gewindeabschnitt (10) und einem Kopfabschnitt (12), der dadurch gekennzeichnet ist, daß ein Spreizmittel (24; 34) vorgesehen ist.

## Beschreibung

Die Erfindung betrifft einen Erdanker mit einem Gewindeabschnitt und einem Kopfabschnitt.

Solche Erdanker sind in den verschiedensten Ausgestaltungen bekannt. Sie werden mit dem Gewindeabschnitt in das Erdreich eingeschraubt, so daß Gegenstände, die mit dem Kopfabschnitt des Erdankers verbunden sind, befestigt werden können.

Die Aufgabe der Erfindung besteht darin, einen Erdanker dahingehend weiterzubilden, daß die Ausreißkraft oder Haltekraft des Erdankers im Erdreich gesteigert wird.

Zu diesem Zweck ist erfindungsgemäß ein Spreizmittel vorgesehen. Das Spreizmittel wird nach dem Einschrauben des Erdankers in das Erdreich aktiviert, um die Haltekraft des Erdankers im Erdreich zu erhöhen.

Gemäß einer ersten Ausführungsform der Erfindung ist das Spreizmittel durch zwei Spreizanker gebildet, die im Inneren des Gewindeabschnittes des Erdankers aufgenommen sind und durch zwei Schlitze seitlich austreten können. Da die Spreizanker in das vom Gewindeabschnitt bereits verdichtete Erdreich eingetrieben werden, verbessern sie die Verdichtungsverankerung des Erdankers. Zur Aktivierung der Spreizanker ist eine Spannschraube vorgesehen, auf der eine mit den Spreizankern verbundene Bewegungsmutter angeordnet ist. Wenn die Spannschraube angezogen wird, wird die Bewegungsmutter in Richtung zur Spitze des Gewindeabschnittes gedrückt, wodurch die Spreizanker gegen Rampen, die am Ende des entsprechenden Schlitzes angeordnet sind, gedrückt und nach außen ausgefahren werden. Da sich die Spreizanker von unten nach oben öffnen und sich umgekehrt von oben nach unten schließen, können die Spreizanker nach einem Gebrauch aus dem Gewindeabschnitt herausgezogen und somit von dem Erdanker entfernt werden. Der Erdanker selbst kann entweder nach dem Zurückfahren der Spreizanker in die zurückgezogene Stellung oder nach dem Entfernen der Spreizanker vom Erdanker aus dem Erdreich herausgeschraubt werden.

Gemäß einer zweiten Ausführungsform der Erfindung sind die Spreizmittel durch mehrere Materialstege des Gewindeabschnittes gebildet. Diese Materialstege entstehen, indem mehrere Schlitze im Gewindeabschnitt ausgebildet werden. Im Inneren des Gewindeabschnittes ist eine Spannschraube angeordnet, die in den vorderen Bereich des Gewindeabschnittes eingeschraubt ist. Wenn die Spannschraube angezogen wird, wird der Erdanker nach Art eines Hohlraumdübels zusammengezogen, so daß die Stege nach außen ausgebaucht werden. Dies führt ebenfalls zu einer Verbesserung der Verdichtungsankerung des Erdankers.

Vorteilhafte Ausgestaltungen der Erfindung ergeben sich aus den Unteransprüchen.

Die Erfindung wird nachfolgend anhand bevorzugter Ausführungsformen beschrieben, die in den beigefügten Zeichnungen dargestellt sind. In diesen zeigen:
- Figur 1 einen Erdanker gemäß einer ersten Ausführungsform der Erfindung in einer Seitenansicht;
- Figur 2 in einer Schnittansicht entlang der Schnittebene S von Figur 1 den Erdanker von Figur 1 in einer ersten Stellung;
- Figur 3 in einer Ansicht entsprechend derjenigen von Figur 2 den Erdanker in einer zweiten Stellung;
- Figur 4 in einer Ansicht entsprechend derjenigen von Figur 2 den Erdanker in einer dritten Stellung;
- Figur 5 einen Erdanker gemäß einer zweiten Ausführungsform der Erfindung in einer Seitenansicht;
- Figur 6 in einer Schnittansicht entlang der Schnittebene S von Figur 5 den Erdanker von Figur 5 in einer ersten Stellung;
- Figur 7 in einer Ansicht entsprechend derjenigen von Figur 6 den Erdanker in einer zweiten Stellung;
- Figur 8 einen Erdanker gemäß einer dritten Ausführungsform in einer Schnittansicht;
- Figur 9 einen Schnitt entlang der Ebene IX-IX von Figur 8;
- Figur 10 einen Erdanker gemäß einer vierten Ausführungsform in einer Seitenansicht; und
- Figur 11 einen Schnitt entlang der Ebene XI-XI von Figur 10.

In den Figuren 1 bis 4 ist ein Erdanker gemäß einer ersten Ausführungsform gezeigt. Der Erdanker besteht aus einem Gewindeabschnitt 10 und einem Kopfabschnitt 12. Der Gewindeabschnitt 10 ist dafür vorgesehen, in das Erdreich eingeschraubt zu werden, bis der Kopfabschnitt 12 des Erdankers auf der Erdoberfläche anliegt. Zu diesem Zweck kann beispielsweise ein in den Figuren nicht dargestellter Handgriff verwendet werden, der auf eine geeignete Gestaltung des Kopfabschnittes, beispielsweise einen Sechskant, aufgesetzt werden kann.

Der Gewindeabschnilt weist eine gewindelose Spitze 14 sowie daran anschließend einen Bereich 16 auf, in welchem ein Gewinde mit abgeflachten Gewindespitzen vorgesehen ist. An diesen Bereich 16 schließt sich ein scharfkantiges Gewinde 18 an.

Der Gewindeabschnitt 10 ist hohl ausgeführt, so daß ein Innenraum 20 gebildet ist. Ferner sind zwei einander diametral gegenüberliegende Schlitze 22 vorgesehen, so daß zwei einander ebenfalls diametral gegenüberliegende Stege 24 im Gewindeabschnitt gebildet sind. An der der Spitze 14 zugewandten Seite jedes Schlitzes 22 ist eine Rampe 26 ausgebildet, deren Funktion später erläutert wird.

Im Innenraum 20 des Gewindeabschnittes ist eine Spannschraube 28 so angeordnet, daß ihr Schraubenkopf im Bereich des Kopfabschnittes 12 des Erdankers zugänglich ist. Im Bereich des Kopfabschnittes ist ein Widerlager 30 für die Spannschraube 28 vorgesehen. Auf der Spannschraube 28 ist eine Bewegungsmutter 32 vorgesehen, die mit zwei Spreizankern 34 schwenkbar verbunden ist. In der Ruhestellung, die in den Figuren 1 und 2 dargestellt ist, liegen die beiden Spreizanker 34 im Innenraum 20; sie stehen also nicht durch den Schlitz 22 nach außen hervor. Wenn die Spannschraube 28 so gedreht wird, daß die Bewegungsmutter zur Spitze 14 des Erdankers hin verstellt wird, laufen die Spreizanker 34 mit ihrer Spitze gegen die Rampen 26, so daß sie nach außen abgespreizt werden (s. Figur 3). Durch weiteres Drehen der Spannschraube können die Spreizanker in ihre in Figur 4 gezeigte Spreizstellung gebracht werden, in der sie in das den Erdanker umgebende Erdreich eingedrückt sind und die Auszugskraft des Erdankers erhöhen.

Durch Drehen der Spannschraube 28 in der entgegengesetzten Richtung können die Spreizanker 34 wieder in ihre in Figur 2 gezeigte Ruhestellung zurückgebracht werden, so daß der Erdanker problemlos aus dem Erdreich ausgeschraubt werden kann.

Die Spreizanker 34 und die Bewegungsmutter 32 sind so ausgeführt, daß sie von der Seite des Kopfabschnittes 12 in den Innenraum 20 des Gewindeabschnittes eingeschoben werden können.

In den Figuren 5 bis 7 ist ein Erdanker gemäß einer zweiten Ausführungsform gezeigt. Für Bauelemente, die von der ersten Ausführungsform bekannt sind, werden dieselben Bezugszeichen verwendet, und es wird auf die obigen Erläuterungen verwiesen.

Auch bei der zweiten Ausführungsform sind zwei Schlitze 22 vorgesehen, so daß zwei einander diametral gegenüberliegende Materialstege 24 gebildet sind. Im Unterschied zur ersten Ausführungsform sind die Schlitze allerdings sehr schmal ausgeführt. Es können natürlich auch mehr als zwei Schlitze verwendet werden.

Die Spannschraube 28 ist bei der zweiten Ausführungsform in eine Bohrung 36 eingeschraubt, die im vorderen Bereich des Gewindeabschnittes 10 vor den Schlitzen 22 ausgebildet ist. Wenn die Spannschraube 28 angezogen wird, wird die Spitze 14 des Gewindeabschnittes, da sich die Schraube 28 im Bereich des Kopfabschnittes am Widerlager 30 abstützt, zum Kopfabschnitt hin gezogen, so daß die beiden Stege 24 bauchig gespreizt werden (s. Figur 7). Dies steigert die Haltekraft im Erdreich.

Als Spannschraube 28 kann bei der zweiten Ausführungsform eine Spanplattenschraube verwendet werden.

In den Figuren 8 und 9 ist ein Erdanker gemäß einer dritten Ausführungsform gezeigt. Diese Ausführungsform entspricht weitestgehend der zweiten Ausführungsform, wobei in der Bohrung 36 vier sich in Längsrichtung erstreckende Grate 40 vorgesehen sind. Jeder Grat 40 ist so schmal, daß er von der Spannschraube 28 vergleichsweise leicht verformt werden kann, besteht jedoch aus so viel Material, daß der Halt der Spannschraube in der Bohrung 36 verbessert ist.

In den Figuren 10 und 11 ist ein Erdanker gemäß einer vierten Ausführungsform gezeigt. Diese Ausführungsform unterscheidet sich hinsichtlich der Ausgestaltung ihrer gewindelosen Spitze 14' von den vorhergehenden Ausführungsformen, da sich die gewindelose Spitze 14' bis hin zum scharfkantigen Gewinde 18 erstreckt; es ist kein Übergangsbereich mit abgeflachten Gewindespitzen vorgesehen. Die Spitze 14' hat den in Figur 11 gezeigten Querschnitt, der vergleichbar ist mit einem Quadrat, bei dem zwei einander gegenüberliegende Ecken abgerundet ausgeführt sind. Diese Querschnittsform führt zu einer besonders guten Verdichtung des Erdreichs beim Einschrauben des Erdankers.

Die beschriebenen Erdanker sind für die Verwendung in allen Arten von Erde und Sand zur Befestigung von Bäumen, Sträuchern, Folien, Planen, Schläuchen, Zelten oder ähnlichen Gegenständen sowie im Gartenbau, im Landschaftsbau, in der Forstwirtschaft, etc. geeignet.

Als Material für den Erdanker ist insbesondere Kunststoff geeignet.

Gemäß einer bevorzugten Ausführungsform ist vorgesehen, daß der Erdanker aus einem biologisch abbaubaren Material besteht, das innerhalb eines Zeitraumes von 1 bis 5 Jahren abbaubar ist. Ein solches biologisch abbaubares Material kann durch die Zumischung von geeigneten Additiven zu einem Matrixmaterial, üblicherweise Polyethylen oder Polypropylen, erhalten werden. Zusätzlich können Holzfasern beigemischt werden.

## Patentansprüche

1. Erdanker mit einem Gewindeabschnitt (10) und einem Kopfabschnitt (12), **dadurch gekennzeichnet, daß** ein Spreizmittel (24; 34) vorgesehen ist.

2. Erdanker nach Anspruch 1, **dadurch gekennzeichnet, daß** der Gewindeabschnitt hohl ausgeführt ist und mehrere Schlitze (22) aufweist.

3. Erdanker nach Anspruch 2, **dadurch gekennzeichnet, daß** der Gewindeabschnitt zwei Schlitze (22) aufweist.

4. Erdanker nach einem der Ansprüche 2 und 3, **dadurch gekennzeichnet, daß** im hohlen Gewindeabschnitt eine Spannschraube (28) angeordnet ist.

5. Erdanker nach Anspruch 4, **dadurch gekennzeichnet, daß** die Spannschraube sich an einem Widerlager (30) abstützt, das im Bereich des Kopfabschnittes angeordnet ist.

6. Erdanker nach Anspruch 5, **dadurch gekennzeichnet, daß** die Spannschraube (28) in den vorderen Bereich des Gewindeabschnittes (10) eingeschraubt ist, so daß der Gewindeabschnitt durch Anziehen der Spannschraube im Bereich der beiden Schlitze bauchig gespreizt werden kann.

7. Erdanker nach Anspruch 6, **dadurch gekennzeichnet, daß** im vorderen Bereich des Gewindeabschnittes (10) eine Bohrung (36) vorgesehen ist, in welche die Spannschraube (28) eingeschraubt wird, und daß die Bohrung auf ihrer Innenseile mit mehreren Graten (40) versehen ist, die in Längsrichtung verlaufen.

8. Erdanker nach Anspruch 5, **dadurch gekennzeichnet, daß** auf die Spannschraube eine Bewegungsmutter (32) aufgeschraubt ist, die mit zwei Spreizankern (34) so zusammenwirkt, daß diese aus einer Ruhestellung, in der sie sich im Inneren des Gewindeabschnittes (10) befinden, in eine Spreizstellung überführt werden können, in der sich aus den Schlitzen (22) nach außen hervorstehen.

9. Erdanker nach Anspruch 8, **dadurch gekennzeichnet, daß** die Bewegungsmutter (32) beim Spreizen der Spreizanker (34) vom Kopfabschnitt wegbewegt wird.

10. Erdanker nach einem der Ansprüche 8 und 9, **dadurch gekennzeichnet, daß** das vom Kopfabschnitt abgewandte Ende jedes Schlitzes mit einer Rampe (26) für den entsprechenden Spreizanker (34) versehen ist.

11. Erdanker nach einem der vorhergehenden Ansprüche, **dadurch gekennzeichnet, daß** der Gewindeabschnitt eine gewindefreie Spitze (14; 14') aufweist.

12. Erdanker nach Anspruch 11, **dadurch gekennzeichnet, daß** die gewindefreie Spitze (14') einen Querschnitt hat, der gebildet ist durch ein Quadrat, von dem zwei einander gegenüberliegende Ecken abgeflacht sind.

13. Erdanker nach Anspruch 11, **dadurch gekennzeichnet, daß** sich an die gewindefreie Spitze ein Bereich (16) mit einem Gewinde anschließt, dessen Gewindespitzen abgeflacht sind.

14. Erdanker nach einem der vorhergehenden Ansprüche, **dadurch gekennzeichnet, daß** er aus einem biologisch abbaubaren Material besteht.

15. Erdanker nach Anspruch 14, **dadurch gekennzeichnet, daß** das biologisch abbaubare Material so eingestellt ist, daß der Erdanker innerhalb eines Zeitraumes von 1 bis 5 Jahren abbaubar ist.

16. Erdanker nach einem Ansprüche 14 und 15, **dadurch gekennzeichnet, daß** das Material Holzfasern enthält.
